# FASCICULE DE BREVET EUROPEEN

(11) **EP 3 246 765 B1**
(45) Date de publication et mention de la délivrance du brevet: **06.02.2019**
(21) Numéro de dépôt: 16169783.4
(22) Date de dépôt: 16.05.2016
(51) Int. Cl.: G04B 37/14, A44C 5/14

(54) **MAILLON DE LIAISON POUR BRACELET DE MONTRE**
ZWISCHEN-ARMBAND-VERBINDUNG FÜR ARMBANDUHR
INTERMEDIATE BRACELET LINK FOR WRIST WATCH

(43) Date de publication de la demande: 22.11.2017
(73) Titulaire: The Swatch Group Research and Development Ltd., 2074 Marin (CH)
(72) Inventeur: Vuille, Pierry, 2338 Les Emibois (CH); Martin, Jean-Claude, 2037 Montmollin (CH)
(74) Mandataire: Giraud, Eric

(56) Documents cités:
- CH-A2- 707 071
- CH-A2- 707 523
- US-A- 2 775 861

## Description

### Domaine de l'invention

La présente invention concerne un dispositif pour relier un bracelet à un boîtier de montre comportant des éléments d'habillage réalisés en un matériau dur tel que du métal. Plus précisément, la présente invention concerne un maillon de liaison prévu pour relier un bracelet à un boîtier d'une montre.

### Arrière-plan de l'invention

Il est connu dans l'art antérieur des montres qui sont maintenues au poignet de l'utilisateur au moyen d'un bracelet. Ce bracelet peut être en cuir, en tissu, en caoutchouc, en céramique ou encore en métal et est relié aux paires de cornes de la montre via des barrettes fixées entre les cornes par exemple.

Selon le bracelet utilisé par le porteur, le boitier de la montre peut être visible au niveau de l'entrecorne. En effet, si l'utilisateur veut changer son bracelet métallique qui est généralement inséré dans l'entrecorne, par un bracelet en caoutchouc, en cuir ou encore en tissu, le boitier devient visible.

Un inconvénient est que le maillon métallique ou céramique faisant la liaison entre le boitier et le bracelet peut pivoter autour de la barrette maintenant le maillon dans l'entrecorne, ce qui peut abimer le boitier et nuit à l'esthétique de la montre lors d'un changement de bracelet autre qu'un bracelet similaire. Les modes de fixations actuels ne sont donc pas satisfaisants, une fois rendus visibles, d'un point de vue esthétique, ceci en plus de donner l'impression d'une mauvaise intégration, ou réalisation de mauvaise facture.

Les documents CH 707 071 A2 et US 2 775 861, divulguent des montres comportant un maillon de liaison permettant de relier le boîtier au bracelet.

### Résumé de l'invention

L'invention a notamment pour objectif de pallier aux différents inconvénients de ces techniques connues.

Plus précisément, un objectif de l'invention est de bloquer, ou à tout le moins, contenir le mouvement du maillon de liaison entre le boitier et le bracelet de manière, notamment à préserver le boitier de toute usure ou dégradation.

Ces objectifs, ainsi que d'autres qui apparaîtront plus clairement par la suite, sont atteints selon l'invention à l'aide d'un maillon de liaison pour bracelet de montre agencé pour relier le bracelet à un boîtier de montre entre des cornes, une première extrémité du maillon de liaison étant fixée à un brin de bracelet et la seconde extrémité du maillon de liaison étant fixée au boitier au moyen par exemple d'une barrette, le maillon étant entre les cornes et contre le boitier, ou à tout le moins le plus proche possible du boitier.

L'invention est définie selon la revendication 1.

Conformément à d'autres variantes avantageuses de l'invention :
- au moins un élément de blocage est réalisé en caoutchouc ;
- l'au moins un élément de blocage est intégré dans le maillon ;
- l'au moins un élément de blocage est surmoulé sur le maillon ;
- le maillon est réalisé à partir d'un matériau métallique, céramique, composite ou encore plastique ;
- le brin de bracelet est en cuir, en caoutchouc, en matériau synthétique, en tissu, en céramique ou en métal.

L'invention concerne aussi et notamment toute pièce d'horlogerie comprenant au moins un maillon de liaison conforme à l'invention.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'une montre équipée d'un maillon de liaison conforme à l'invention ;
- la figure 2 illustre une vue en coupe selon la ligne A-A de la figure 1 ;
- la figure 3 est une vue en perspective d'un maillon de liaison conforme à l'invention ;
- la figure 4 illustre les différentes variantes possibles d'un maillon de liaison conforme à l'invention.
- La figure 5 est une vue en perspective d'une carrure présentant des moyens de blocage du maillon selon un autre mode de réalisation.

### Description détaillée des modes de réalisation préférés

L'invention concerne un maillon de liaison pour bracelet de montre agencé pour relier le bracelet à un boîtier de montre entre des cornes, une première extrémité du maillon de liaison étant fixée à un brin de bracelet et la seconde extrémité du maillon de liaison étant fixée au boitier au moyen d'une barrette par exemple, le maillon étant entre les deux cornes et contre le boîtier,

Selon l'invention, le maillon de liaison comprend des moyens de blocage en pivotement de manière à maintenir fermement le maillon de liaison entre les cornes.

On a représenté sur les figures 1 et 2 une montre-bracelet 1 comprenant une portion de bracelet 2 à maillons relié à un boitier de montre 3. Le boitier de montre 3 comprend une carrure 4 prolongée dans la direction longitudinale du bracelet par des cornes 5 percées d'un trou 50. La boîte de montre 3 est classiquement délimitée vers le bas par un fond 6, et vers le haut par une lunette 7 et une glace 8.

Le maillon de liaison 10 selon l'invention se présente sous la forme d'un corps monobloc présentant une face avant dite première extrémité 101, une face arrière dite deuxième extrémité 100, deux faces latérales 102, une face supérieure et une face inférieure.

Le maillon de liaison 10 comprend un premier élément creux, tel qu'un alésage 11, agencé pour recevoir une barrette 12 de manière à pouvoir fixer le maillon de liaison 10 entre les deux cornes 5. Ce maillon de liaison 10 est prévu pour relier un brin bracelet à la carrure 4 du boitier de montre 3. Selon le mode de réalisation illustré, la barrette 12 fixe le brin de bracelet au maillon de liaison 10, et le maillon de liaison 10 aux cornes 5. Selon une variante, une première barrette peut venir fixer le maillon de liaison 10 aux cornes 5, et une deuxième barrette peut venir relier le brin de bracelet au maillon de liaison 10.

Conformément à l'invention, le maillon de liaison 10 comprend des moyens de blocage en pivotement autour de l'axe formé par la barrette 12, de manière à maintenir fermement le maillon de liaison 10 entre les cornes 5 et contre la carrure 4.

Les moyens de blocage en pivotement comprennent au moins un premier élément de blocage 13 faisant saillie au niveau de la face arrière 100 du maillon de liaison 10, l'au moins un élément de blocage 13 étant en contact avec la carrure 4 lorsque le maillon 10 est disposé entre les cornes 5 et éliminant tout jeu entre le maillon 10 et le boitier 3 après montage.

Les moyens de blocage en pivotement comprennent également au moins un deuxième élément de blocage 14 faisant saillie au niveau des faces latérales 102 du maillon de liaison 10, le deuxième élément de blocage 14 étant en contact avec les cornes 5 lorsque le maillon 10 est disposé entre les cornes 5 et éliminant tout jeu entre le maillon 10 et le boitier 3 après montage.

Tels qu'illustrés aux figures 3 et 4, les premier et deuxième éléments de blocage 13 et 14 peuvent se présenter sous la forme d'insert en un matériau déformable élastiquement tel qu'un matériau élastomère comme le caoutchouc. Les inserts peuvent être réalisés directement avec le maillon, ou surmoulés sur ce dernier. On peut également prévoir un usinage en négatif dans le maillon pour recevoir les inserts, ces derniers étant alors insérés en force dans le ou les usinages en négatif.

Le maillon peut présenter un ou plusieurs inserts de forme généralement rectangulaire et disposés suivant la longueur ou la profondeur du maillon 10, la longueur du ou des inserts étant légèrement inférieure à la longueur et/ou profondeur du maillon. Par longueur du maillon, on comprend qu'il s'agit de la longueur de la face arrière 100, et par profondeur du maillon, on comprend qu'il s'agit de la longueur de la face latérale 102.

Avantageusement, les éléments de blocage peuvent être réalisés d'un seul tenant avec le maillon de liaison 10 et dans le même matériau.

On peut également imaginer que les éléments de blocage se présentent sous la forme d'une lettre ou d'un logo, par exemple un « T » ou un « Ω ».

Afin de pouvoir fixer le brin de bracelet au maillon de liaison 10, ce dernier peut comprendre un dégagement au travers duquel passe la barrette, le dégagement étant apte à recevoir un brin de bracelet ou un maillon.

Pour l'assemblage du maillon de liaison 10 sur le boitier de montre 3, on commence tout d'abord par insérer le brin de bracelet dans le dégagement du maillon 10, puis on glisse la barrette au travers de l'alésage 11 percé dans le maillon. Ensuite on insère le maillon de liaison entre les cornes 5 de sorte qu'une première extrémité de la barrette se loge dans un trou 50 d'une corne 5. Après quoi, on glisse le maillon 10 entre les cornes 5 de la boîte de montre 3 en prenant soin que la seconde extrémité de la barrette s'engage dans le trou 50 de la corne 5 opposée. Lorsque cette étape du montage est achevée, les éléments de blocage 13 et/ou 14 sont pressés entre le boitier 3 et le maillon 10, ce qui permet de compenser les jeux éventuels entre ces deux éléments et donc de limiter voire supprimer le mouvement du maillon 10.

Le bracelet peut être composé de brins de bracelet réalisés, par exemple, dans une matière souple comme le caoutchouc ou le silicone, ou encore en cuir, mais aussi en métal, céramique ou encore en composite. Un tel maillon de liaison 10 permet, d'une part un meilleur maintien entre les cornes 5, et d'autre part une meilleure mise en place du brin de bracelet sans avoir à modifier son maintien dans le boitier 3. Il permet aussi une esthétique très pure entre l'attache bracelet et la boîte, sans jeu disgracieux et variable d'une pièce à l'autre selon les tolérances d'usinage et d'assemblage.

Bien évidemment, l'homme du métier pourra envisager de placer les moyens de blocage au niveau de la carrure, sur la bande entre les cornes 5, de manière à bloquer le maillon de liaison 10, la carrure pouvant recevoir les mêmes moyens de blocage que le maillon de liaison. Telle qu'illustrée à la figure 5, la montre comprend un élément de blocage 15 se présentant sous la forme « Ω », l'élément de blocage pouvant être usiné en même temps que la carrure ou rapporté sur la carrure ultérieurement dans le cas d'un insert.

Un tel mode de réalisation permet ainsi lors d'un changement de type de bracelet, par exemple un bracelet métal changé par bracelet cuir traditionnel, d'avoir la vision de la bande de carrure et donc la vision des moyens de blocage. Ceci est particulièrement avantageux lorsque les moyens de blocage se présentent sous la forme d'un élément de décoration tel qu'un logo.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées à la présente demande de brevet. En particulier, on comprendra que bien qu'ayant été décrite en liaison avec un maillon de bracelet et un boîtier de montre réalisés en matériau métallique, la présente invention peut s'appliquer de manière identique à des maillons et à des boîtiers réalisés en un autre matériau dur tel que la céramique, un composite ou encore des matières plastiques.

## Revendications

1. Maillon de liaison (10) pour bracelet de montre agencé pour relier le bracelet à un boîtier de montre (3) entre des cornes (5), une première extrémité (101) du maillon de liaison (10) étant agencée pour recevoir un brin de bracelet et une seconde extrémité (100) du maillon de liaison (10) étant agencée pour être contre le boitier (3), le maillon de liaison (10) étant placé entre les cornes (5) contre le boîtier (3) et maintenu au moyen d'une barrette (12), le maillon de liaison (10) comprenant des moyens de blocage en pivotement de manière à maintenir fermement le maillon de liaison (5) entre les cornes et contre le boîtier (3),
dans lequel les moyens de blocage comprennent au moins un premier élément de blocage (13) faisant saillie au niveau de la seconde extrémité (100) en contact avec le boitier (3), et au moins un deuxième élément de blocage (14) faisant saillie au niveau de l'extrémité (102) en contact avec les cornes (5), **caractérisé en ce que**, le premier et/ou le deuxième élément de blocage (13, 14) sont réalisés en un matériau déformable élastiquement tel qu'un matériau élastomère.

2. Maillon de liaison (10) selon la revendication 1, dans lequel le premier et/ou le deuxième élément de blocage (13,14) sont intégrés dans le maillon de liaison (10).

3. Maillon de liaison (10) selon l'une des revendications 1 à 2, dans lequel le premier et/ou le deuxième élément de blocage (13,14) sont surmoulés sur le maillon de liaison (10).

4. Maillon de liaison (10) selon l'une des revendications 1 à 3, dans lequel le premier et/ou le deuxième élément de blocage (13,14) sont réalisés sous la forme d'un logo.

5. Maillon de liaison (10) selon l'une des revendications 1 à 4, dans lequel le maillon de liaison (10) est réalisé à partir d'un matériau dur tel qu'un matériau métallique, céramique, composite ou encore plastique.

6. Montre (1) comprenant un boitier (3) formé par une carrure (4) présentant deux paires de cornes (5) définissant un espace de liaison avec la carrure (4), et comprenant au moins un maillon de liaison (10) selon l'une des revendications 1 à 5, le maillon de liaison (10) se logeant dans l'espace de liaison.

7. Montre (1) selon la revendication 6, dans laquelle la carrure (4) comprend, entre les cornes (5), des moyens de blocage (13, 14) en pivotement du maillon de liaison (10).

8. Montre (1) selon la revendication 6, dans laquelle le brin de bracelet (2) est en cuir, en caoutchouc, en tissu, en matériau synthétique, en céramique, en composite ou en métal.

## Patentansprüche

1. Verbindungsglied (10) für ein Uhrenarmband, das angeordnet ist, um das Armband mit einem Uhrengehäuse (3) zwischen Hörnern (5) zu verbinden, wobei ein erstes Ende (101) des Verbindungsglieds (10) zur Aufnahme eines Armbandstrangs angeordnet ist, und ein zweites Ende (100) des Verbindungsglieds (10) so angeordnet ist, dass es gegen das Gehäuse (3) gerichtet ist, wobei das Verbindungsglied (10) zwischen den Hörnern (5) gegenüber dem Gehäuse (3) angeordnet ist und mittels eines Stegs (12) gehalten wird, wobei das Verbindungsglied (10) Mittel zur Blockierung der Schwenkung umfasst, derart, dass das Verbindungsglied (5) zwischen den Hörnern und gegenüber dem Gehäuse (3) fest gehalten wird,
wobei die Mittel zur Blockierung mindestens ein erstes Blockierelement (13), das am zweiten Ende (100) in Kontakt mit dem Gehäuse (3) vorsteht, und mindestens ein zweites Blockierelement (14), das am Ende (102) in Kontakt mit den Hörnern (5) vorsteht, umfassen, **dadurch gekennzeichnet, dass** das erste und/oder das zweite Blockierelement (13, 14) aus einem elastisch verformbaren Material wie etwa einem Elastomermaterial hergestellt sind.

2. Verbindungsglied (10) nach Anspruch 1, wobei das erste und/oder das zweite Blockierelement (13, 14) in das Verbindungsglied (10) integriert sind.

3. Verbindungsglied (10) nach einem der Ansprüche 1 bis 2, wobei das erste und/oder das zweite Blockierelement (13, 14) an dem Verbindungsglied (10) angeformt sind.

4. Verbindungsglied (10) nach einem der Ansprüche 1 bis 3, wobei das erste und/oder das zweite Blockierelement (13, 14) in Form eines Logos hergestellt sind.

5. Verbindungsglied (10) nach einem der Ansprüche 1 bis 4, wobei das Verbindungsglied (10) aus einem harten Material wie etwa einem Metall-, Keramik-, Verbund- oder aber Kunststoffmaterial hergestellt ist.

6. Uhr (1), umfassend ein mit einem Mittelteil (4) gebildetes Gehäuse (3), das zwei Paare von Hörnern (5) aufweist, die einen Verbindungsraum mit dem Mittelteil (4) definieren, und mindestens ein Verbindungsglied (10) nach einem der Ansprüche 1 bis 5 umfasst, wobei das Verbindungsglied (10) in dem Verbindungsraum aufgenommen ist.

7. Uhr (1) nach Anspruch 6, wobei der Mittelteil (4) zwischen den Hörnern (5) Mittel zur Blockierung der Schwenkung (13, 14) des Verbindungsglieds (10) umfasst.

8. Uhr (1) nach Anspruch 6, wobei der Armbandstrang (2) aus Leder, Kautschuk, textilem Material, synthetischem Material, Keramik, Kompositmaterial oder Metall hergestellt ist.

## Claims

1. Attachment link (10) for a watch band arranged to attach the band to a watch case (3) between horns (5), wherein a first end (101) of the attachment link (10) is arranged such that it receives a watch band strand and a second end (100) of the attachment link (10) is arranged to be against the case (3), wherein the attachment link (10) is positioned between the horns (5) against the case (3) and held by means of a bar (12), the attachment link (10) comprising means for blocking pivoting in order to firmly hold the attachment link between the horns (5) and against the case (3), in which the blocking means comprise at least a first blocking element (13) projecting at the level of the second end (100) in contact with the case (3), and at least a second blocking element (14) projecting at the level of the end (102) in contact with the horns (5), **characterised in that** the first and/or the second blocking element (13, 14) are made from an elastically deformable material such as an elastomeric material.

2. Attachment link (10) according to claim 1, in which the first and/or the second blocking element (13, 14) are integrated into the attachment link (10).

3. Attachment link (10) according to either claim 1 or claim 2, in which the first and/or the second blocking element (13, 14) are moulded onto the attachment link (10).

4. Attachment link (10) according to one of claims 1 to 3, in which the first and/or the second blocking element (13, 14) are made in the form of a logo.

5. Attachment link (10) according to one of claims 1 to 4, in which the attachment link (10) is made from a hard material such as a metal, ceramic, composite or also plastic material.

6. Watch (1) comprising a case (3) formed by a middle part (4) having two pairs of horns (5) defining a space for attachment to the middle part (4) and comprising at least one attachment link (10) according to one of claims 1 to 5, wherein the attachment link (10) is accommodated in the attachment space.

7. Watch (1) according to claim 6, in which between the horns (5) the middle part (4) comprises means (13, 14) for blocking the pivoting movement of the attachment link (10).

8. Watch (1) according to claim 6, in which the watch band strand (2) is made from leather, rubber, fabric, synthetic material, ceramic, composite or metal.
